# EUROPÄISCHE PATENTSCHRIFT

(11) **EP 0 281 786 B1**
(45) Veröffentlichungstag und Bekanntmachung des Hinweises auf die Patenterteilung: **26.06.1991**
(21) Anmeldenummer: 88102117.4
(22) Anmeldetag: 12.02.1988
(51) Int. Cl.: F21V 5/02, F21V 17/02

(54) **Installationseinrichtung mit Infrarotsender**
Infrared emitter system
Dispositif emetteur infrarouge

(30) Priorität: 27.02.1987 DE 3706498
(43) Veröffentlichungstag der Anmeldung: 14.09.1988
(73) Patentinhaber: SIEMENS AKTIENGESELLSCHAFT, 80333 München (DE)
(72) Erfinder: Kammerl, Franz, D-8411 Endlfeld (DE)

(56) Entgegenhaltungen:
- WO-A-85/04704
- GB-A- 418 718
- GB-A- 806 124

## Beschreibung

Die Erfindung bezieht sich auf eine Installationseinrichtung mit Infrarotsender, dessen Abstrahlung von einer Sendediode sich in der Richtung einstellen läßt. Es ist bekannt, hierzu verschwenkbare Gehäuseanbauten vorzusehen. Verschwenkbare Anbauten sind jedoch auf einen durch die Schwenkachse bestimmten Abstrahlbereich festgelegt.

Der Erfindung liegt die Aufgabe zugrunde, eine Installationseinrichtung der geschilderten Art zu entwickeln, die in ihrer Einstellrichtung auf alle drei Koordinaten des Raumes einzustellen ist.

Die Lösung der geschilderten Aufgabe besteht nach der Erfindung darin, daß der Sendediode in ihrem Strahlengang ein für infrarotstrahlung strahlablenkender Körper mit Sektoren unterschiedlichen Ablenkungsverhaltens nachgeschaltet ist, dessen Sektoren auf die Sendediode einstellbar sind. Dadurch lassen sich auch flache und ästhetisch ansprechende Installationseinrichtungen aufbauen und dennoch kann die Abstrahlrichtung in vorgegebener Weise frei auf den Raum eingestellt werden.

Der strahlablenkende Körper kann insbesondere eine drehbar gehaltene Scheibe mit Sektoren unterschiedlichen Ablenkungsverhaltens sein, die außermittig im Strahlengang der Sendediode angeordnet ist. Ein Sektor mit dem gewünschten Ablenkungsverhalten kann so durch Drehung in den Strahlengang gebracht werden.

Der strahlablenkende Körper kann auf der Strahleinfallseite im Querschnitt sägezahnartig Prismenkörper mit unterschiedlich steilen Flanken bilden, deren Flanken einer Seite von Sektor zu Sektor einen anderen Neigungswinkel oder eine andere Ausrichtung aufweisen. Dadurch kann je ein in den Strahlengang gebrachter Sektor eine andere gewünschte Ablenkung bewirken.

Die Prismenkörper können vorteilhafterweise eine steile, in etwa zum Einfallswinkel parallele Flanke und auf ihrer anderen Seite Flanken jeweils gleicher Neigung aufweisen. Dadurch wird das Ablenkungsverhalten von den geneigten Flanken in übersichtlicher Weise bestimmt.

Die Erfindung soll nun anhand eines in der Zeichnung grob schematisch wiedergegebenen Ausführungsbeispiels näher erläutert werden:
In Fig. 1 ist eine Installationseinrichtung in Seitenansicht und teilweise geschnitten wiedergegeben.
In Fig. 2 ist die Installationseinrichtung nach Fig. 1 in Aufsicht dargestellt.
In Fig. 3 ist die Installationseinrichtung in der Ansicht nach Fig. 1 für ein anderes Ablenkungsverhalten veranschaulicht.

Die Installationseinrichtung nach Fig. 1 weist eine Sendediode 1 auf, in deren Strahlengang 2 ein strahlablenkender Körper 3 mit Sektoren unterschiedlichen Ablenkungsverhaltens nachgeschaltet ist. Vom strahlenablenkenden Körper 3 kann ein Sektor oder Bereich in den Strahlengang der Sendediode gebracht werden, so daß er auf die Sendediode eingestellt ist. Der strahlablenkende Körper 3 kann als drehbar gehaltene Scheibe ausgebildet sein oder auch bandförmig sein. Die Sendediode 1 wird von einer Platine 8 mit geeigneter elektrischer Schaltung erregt. Wenn der strahlablenkende Körper als drehbar gehaltene Scheibe ausgebildet ist, können Sektoren 4, 5, 6 und 7 nach Fig. 2 jeweils ein anderes Ablenkungsverhalten aufweisen. Hierzu kann der strahlablenkende Körper auf der Strahleinfallseite sägezahnartige Prismenkörper 9 nach Fig. 1 mit unterschiedlich steilen Flanken bilden. Die Flanken einer Seite können dabei von Sektor zu Sektor einen anderen Neigungswinkel oder eine andere Ausrichtung aufweisen. Verständlicherweise kann auch der Neigungswinkel und die Ausrichtung variiert werden. Es genügt auch, bei einheitlich ausgebildeten Prismen, die Scheibe zu verdrehen, wodurch sich die Ausrichtung der Prismen, bezogen auf den Strahlengang, verändert. Dadurch erhält man, bezogen auf den Strahlengang, auch Sektoren unterschiedlichen Ablenkungsverhaltens.

Wenn die Prismenkörper 9 des strahlablenkenden Körpers 3 eine steile, in etwa zum Einfallsstrahl parallele Flanke und auf ihrer anderen Seite in einem Sektor Flanken jeweils gleicher Neigung aufweisen, kann die Strahlablenkung besonders einfach bestimmt werden. In Fig. 1 ist der Sektor 7 in den Strahlengang der Sendediode 1 durch geeignetes Verdrehen angebracht worden. Im Zustand nach Fig. 3 ist beispielsweise der Sektor 4 des strahlablenkenden Körpers 3 in den Strahlengang gebracht worden.

Die Strahlablenkung kann dabei durch Reflexion an den Prismenflanken oder durch Drehung zum dichteren Medium hin erfolgen.

## Patentansprüche

1. Installationseinrichtung mit Infrarotsender, dessen Abstrahlung von einer Sendediode sich in der Richtung einstellen läßt, **dadurch gekennzeichnet**, daß der Sendediode (1) in ihrem Strahlengang (2) ein für infrarotstrahlung strahlablenkender Körper (3) mit Sektoren unterschiedlichen Ablenkungsverhaltens nachgeschaltet ist, dessen Sektoren auf die Sendediode einstellbar sind.

2. Installationseinrichtung nach Anspruch 1, **dadurch gekennzeichnet**, daß der strahlablenkende Körper (3) eine drehbar gehaltene Scheibe mit Sektoren (4, 5, 6, 7) unterschiedlichen Ablenkungsverhaltens ist, wobei die Scheibe außermittig im Strahlengang der Sendediode angeordnet ist.

3. Installationseinrichtung nach Anspruch 1, **dadurch gekennzeichnet**, daß der strahlablenkende Körper (3) auf der Strahleinfallseite im Querschnitt sägezahnartige Prismenkörper mit unterschiedlich steilen Flanken bildet, deren Flanken einer Seite von Sektor zu Sektor einen anderen Neigungswinkel oder eine andere Ausrichtung aufweisen.

4. Installationseinrichtung nach Anspruch 3, **dadurch gekennzeichnet**, daß die Prismenkörper (9) auf ihrer einen Seite steile, in etwa zum Einfallsstrahl parallele Flanken und auf ihrer anderen Seite Flanken jeweils gleicher Neigung aufweisen.

## Claims

1. An installation device with an infrared emitter, the radiation of which from a transmitter diode can be adjusted in direction, characterised in that connected after the transmitter diode (1) in its beam path (2) there is a beam-deflecting body (3) for infrared radiation with sectors of varying deflection characteristics, the sectors of which are able to be adjusted relative to the transmitter diode.

2. An installation device according to claim 1, characterised in that the beam-deflecting body (3) is a rotatably held disc with sectors (4, 5, 6, 7) of varying deflecting characteristics, wherein the disc is arranged eccentrically in the beam path of the transmitter diode.

3. An installation device according to claim 1, characterised in that the beam-deflecting body (3) forms on the beam incident side, in cross-section, saw-tooth-like prism bodies with varyingly steep edges, the edges of which on one side have from sector to sector another angle of inclination or another alignment.

4. An installation device according to claim 3, characterised in that the prism bodies (9) have on one of their sides, steep edges approximately parallel to the incident beam and, on their other side, edges of the same inclination in each case.

## Revendications

1. Dispositif à émetteur à infrarouge, la direction du rayonnement émis par une diode émissive de cet émetteur étant réglable, caractérisé par le fait qu'en aval de la diode émissive (1) dans le trajet du rayonnement (2) est installé un corps (3) qui dévie le rayonnement infrarouge et comporte des secteurs qui ont des comportements de déviation différents et sont réglables sur la diode émissive.

2. Dispositif suivant la revendication 1, caractérisé par le fait que le corps (3), qui dévie le rayonnement, est un disque monté rotatif, qui comporte des secteurs (4, 5, 6, 7) ayant des comportements de déviation différents, le disque étant monté excentré dans le trajet du rayonnement de la diode émissive.

3. Dispositif suivant la revendication 1, caractérisé par le fait que le corps (3), qui dévie le rayonnement forme, sur le côté d'incidence de la lumière, des corps prismatiques en dents de scie en coupe transversale, qui possèdent des flancs inclinés différemment, les flancs d'un côté présentant, d'un secteur à un autre, un angle d'inclinaison différent ou une orientation différente.

4. Dispositif suivant la revendication 3, caractérisé par le fait que les corps prismatiques (9) possèdent, sur un de leurs côtés, des flancs raides, approximativement parallèles au rayonnement incident et, sur leur autre côté, des flancs ayant respectivement une même inclinaison.
